# FASCICULE DE BREVET EUROPEEN

(11) **EP 3 558 036 B1**
(45) Date de publication et mention de la délivrance du brevet: **30.11.2022**
(21) Numéro de dépôt: 17832284.8
(22) Date de dépôt: 21.12.2017
(51) Int. Cl.: A24F 1/30

(54) **CHICHA OU NARGUILÉ PERFECTIONNÉ**
VERBESSERTE SHISHA ODER HUKA
IMPROVED SHISHA OR HOOKAH

(30) Priorité: 21.12.2016 FR 1663057
(43) Date de publication de la demande: 30.10.2019
(73) Titulaire: Nguyen, Thang, 94800 Villejuif (FR); Bensalah, Mohamed Belaïd Amine, 95320 Saint Leu la Foret (FR)
(72) Inventeur: Nguyen, Thang, 94800 Villejuif (FR); Bensalah, Mohamed Belaïd Amine, 95320 Saint Leu la Foret (FR)
(74) Mandataire: Germain Maureau
(86) Numéro de dépôt international: PCT/FR2017/053802
(87) Numéro de publication internationale: WO 2018/115781

(56) Documents cités:
- DE-U1-202010 009 590
- US-A1- 2016 143 353
- US-A1- 2016 157 520

## Description

La présente invention concerne un générateur de fumée pour narguilé.

Comme illustré à la figure 1 et de manière connue, un narguilé 10, encore appelé chicha, shisha, nurgil, ghelyan, arguileh, houka, hookah, chilam, gelyoun, hubby-bubbly, qalyan ou pipe à eau, est une pipe permettant de fumer un mélange à fumer. Le mélange, parfois dénommé tabamel, peut comprendre du tabac, de la mélasse, des essences de fruit, du gel à fumer, des pierres à fumer ou d'autres composants. Le narguilé 10 comprend, à sa tête 15, un générateur de fumée 1 apte à produire une fumée. Ce dispositif 1 est disposé au-dessus d'une cheminée 11 verticale assurant le transport de la fumée, jusqu'à un vase 12 contenant un liquide, typiquement de l'eau, pouvant comprendre des parfums, des colorants, des fruits, des glaçons, etc. En traversant le liquide, la fumée est avantageusement rafraîchie et filtrée. Ensuite la fumée emprunte au moins un tuyau flexible 13 jusqu'à un embout 14 utilisé par le fumeur pour inhaler la fumée.

Le narguilé est utilisé, depuis son invention il y a plus de 450 ans en Inde selon une première version et il y a plus de 700 ans en Afrique selon une autre version, traditionnellement en Afrique, en Asie du sud et au moyen orient. Son usage s'étend de nos jours à des horizons bien plus larges. On estime le nombre de fumeurs de narguilé à plus de 100 millions de par le monde.

Tel qu'illustré par le schéma de principe de la figure 2, un générateur de fumée 1 produit la fumée par combustion du mélange M, préalablement disposé dans un réceptacle ménagé à cet effet dans le générateur de fumée 1. La combustion est produite par un élément chauffant H accueilli dans le générateur de fumée 1 et disposé au dessus du mélange M. L'élément chauffant H est traditionnellement un élément combustible, tel du charbon. Afin d'éviter une combustion trop rapide, le contact entre l'élément chauffant H et le mélange M s'effectue généralement au travers d'un écran thermique S. L'élément chauffant H communique sa chaleur au mélange M, d'une part par contact et d'autre part au moyen d'une première circulation de fluide C1 entre l'élément chauffant H et le mélange M. On entend par fluide dans la présente, principalement de l'air, pouvant être chargé en fumée issue de la combustion de l'élement chauffant H ou en fumée issue du mélange M.

De manière traditionnelle, une feuille de papier aluminium est utilisée comme écran S. Cette feuille de papier aluminium est percée de trous P afin de permettre la première circulation de fluide C1.

Selon WO 2013/184847, une plaque d'aluminium rigide est utilisée comme écran S et remplace le papier aluminium. Cette plaque d'aluminium est percée de trous P afin de permettre la circulation de fluide C1.

Afin de permettre la circulation de fluide C1 entre l'élément chauffant H et le mélange M, les générateurs de fumée 1 de l'art antérieur présentent systématiquement des perçages P au travers de l'écran S. Ces perçages P, réalisés au plus court, sont directs. Cependant ils permettent aussi à des cendres de charbon et/ou à des morceaux de charbon de traverser l'écran S et de venir polluer le mélange M. La disposition de l'élément chauffant H, nécessairement au dessus du mélange M, entraîne que lesdits perçages P sont verticaux descendants. Aussi la migration des cendres de charbon et/ou à des morceaux de charbon est facilitée par la gravité. La présence de cendres ou de charbon dans le mélange M entraîne un goût désagréable qui dégrade l'expérience du fumeur.

US 2016/143353 A1 (BAVAR REZA [US]) 26 mai 2016 (2016-05-26) divulgue un dispositif (500) générateur de fumée pour narguilé, comprenant un bol (300) et un foyer (570).

Il existe donc un besoin de fournir un générateur de fumée pour narguilé qui empêche ou au moins limite la migration de cendre ou de charbon, afin d'empêcher la pollution du mélange. La présente invention remédie à cet inconvénient et apporte de plus de nombreux avantages permettant d'améliorer l'expérience du fumeur.

A cet effet, selon un premier aspect, l'invention a pour objet un dispositif générateur de fumée pour narguilé, comprenant un bol et un foyer, le bol étant conformé pour prendre place au sommet d'une cheminée de narguilé et comportant un réceptacle apte à accueillir un mélange à fumer, le foyer étant conformé pour être disposé au sommet du bol au-dessus du mélange, étant apte à accueillir un élément chauffant et comprenant une base, apte à supporter l'élément chauffant et à communiquer sa chaleur au mélange, et un couvercle refermant le foyer, le dispositif étant conformé pour permettre une première circulation de fluide du foyer vers le réceptacle, la première circulation comportant au moins une chicane qui permet d'éviter un trajet direct rectiligne, de vue directe, entre le foyer 3 et le réceptacle 20.

Ceci permet avantageusement que les cendres ou débris de combustible ne quittent pas le foyer pour venir polluer le mélange à fumer.

Selon d'autres caractéristiques de l'invention, le générateur de fumée de l'invention comporte une ou plusieurs des caractéristiques optionnelles suivantes considérées seules ou selon toutes les combinaisons possibles :
- la première circulation est conformée de manière à comprendre au moins une section ascendante,
- le couvercle comprend au moins une première canalisation ménagée dans son épaisseur apte à permettre la première circulation,
- le couvercle est réalisé en un matériau bon conducteur thermique, préférentiellement un alliage léger, tel de l'aluminium, et la première canalisation présente une longueur d'au moins 1 cm, préférentiellement d'au moins 3 cm,
- le dispositif est encore conformé pour permettre une entrée d'air sensiblement centrale dans le foyer depuis le bas,
- le bol est sensiblement de révolution, et comprend encore une cheminée centrale traversante, une partie basse conformée pour permettre un assemblage au sommet de la cheminée du narguilé, une partie haute comprenant le réceptacle et conformée pour accueillir le foyer, et au moins une deuxième canalisation reliant une entrée ménagée dans la partie basse, préférentiellement radiale et périphérique, à une sortie ménagée dans la partie haute, sensiblement axiale et centrale, au moyen d'un conduit sensiblement parallèle à la cheminée centrale, et la base comprend au moins une traversée, au droit de chaque sortie,
- le couvercle comprend encore au moins deux parois,
- le couvercle comprend encore une poignée en matériau isolant thermique, préférentiellement en silicone, préférentiellement sous forme d'une bague périphérique,
- le couvercle et la base comprennent des moyens de verrouillage mutuel complémentaires,
- la base et le bol sont conformées pour s'assembler de manière étanche,
- la base et le bol comprennent des moyens d'indexage en rotation complémentaires,
- le bol comprend encore une paroi séparant le réceptacle de la cheminée, comprenant au moins une ouverture permettant le passage d'un fluide depuis le réceptacle vers la cheminée,
- le bol ou la base comprend encore au moins une troisième canalisation, sensiblement horizontale, apte à relier le réceptacle à la cheminée, disposée le cas échéant dans ladite au moins une ouverture et étanche relativement à ladite au moins une deuxième canalisation,
- ladite au moins une troisième canalisation est angulairement décalée relativement à ladite au moins une deuxième canalisation,
- ladite au moins une première canalisation est angulairement décalée relativement à ladite au moins une troisième canalisation, afin de maximiser la longueur de trajet du fluide dans le réceptacle,
- le couvercle comprend encore au moins un évent latéral, préférentiellement en partie basse, angulairement décalé relativement à ladite au moins une première canalisation, et au moins un évent supérieur, préférentiellement au sommet du couvercle.

L'invention sera davantage comprise à la lecture de la description non limitative qui va suivre, faire en référence aux figures ci-annexées.
- La figure 1, déjà décrite, présente un narguilé, en combinaison avec lequel l'invention peut être mise en œuvre,
- la figure 2, déjà décrite, présente le principe des circulations de fluide selon l'art antérieur,
- la figure 3 présente le principe des circulations de fluide selon l'invention,
- la figure 4 présente un mode de réalisation du dispositif selon l'invention en vue perspective, depuis un premier point de vue plongeant,
- la figure 5 présente le dispositif de la figure 4 en vue perspective coupée, depuis le premier point de vue,
- la figure 6 présente le même dispositif, en vue coupée selon une première direction perpendiculaire à l'axe de la cheminée,
- la figure 7 présente le même dispositif, en vue coupée selon une deuxième direction perpendiculaire à l'axe de la cheminée, tournée de 45° autour de l'axe de la cheminée relativement à la première direction,
- la figure 8 présente un couvercle du même dispositif, en vue perspective, depuis le premier point de vue,
- la figure 9 présente le couvercle de la figure 8, en vue perspective coupée, depuis le premier point de vue,
- la figure 10 présente une base du même dispositif, en vue perspective, depuis le premier point de vue,
- la figure 11 présente un bol du même dispositif, en vue perspective, depuis le premier point de vue,
- la figure 12 présente la base de la figure 10, en vue perspective coupée, depuis le premier point de vue,
- la figure 13 présente le bol de la figure 11, en vue perspective coupée, depuis le premier point de vue,
- la figure 14 présente un foyer du même dispositif, en vue perspective depuis un deuxième point de vue contre plongeant,
- la figure 15 présente le foyer de la figure 14, en vue perspective coupée selon un premier plan de coupe, depuis le deuxième point de vue,
- la figure 16 présente le foyer de la figure 14, en vue perspective coupée selon un deuxième plan de coupe à 45° relativement au premier plan de coupe, depuis le deuxième point de vue.

Le principe de l'invention est illustré à la figure 3. L'élément chauffant H est disposé au dessus du mélange M dont il séparé de manière sensiblement étanche par un écran S ne comprenant aucun perçage. Le générateur de fumée 1 selon l'invention permet la nécessaire première circulation de fluide C1, mais est conformé de manière à obliger ladite première circulation de fluide C1 entre l'élément chauffant H et le mélange M à présenter une chicane, afin que le trajet du fluide soit nécesairement indirect, non rectiligne et encore préférentiellement selon un trajet comportant au moins une section ascendante A.

Le dispositif 1 générateur de fumée pour narguilé 10 selon l'invention, tel qu'illustré aux figures 4-7 comprend un bol 2 et un foyer 3. Le bol 2 est conformé pour prendre place au sommet d'une cheminée 11 de narguilé 10 et comporte un réceptacle 20 apte à accueillir le mélange M. Le foyer 3 est conformé pour être disposé au sommet du bol 2 au-dessus du mélange M. Le foyer 3 est apte à accueillir un élément chauffant H.

Le foyer 3 comprend une base 4 et un couvercle 5. La base 4 est apte à supporter l'élément chauffant H. La base 4 forme un écran S évitant une combustion trop rapide du mélange M au contact direct de l'élément chauffant H. La base 4 est bonne conductrice thermique afin de communiquer sa chaleur au mélange M. Le couvercle 5 s'assemble avec la base 4 pour refermer le foyer 3, autour de l'élément chauffant H.

Selon une caractéristique importante, le dispositif 1 est conformé pour empêcher une circulation directe entre le foyer 3 qui contient l'élément chauffant H et le réceptacle 20 du bol 2 qui contient le mélange M. Au contraire le dispositif 1 est conformé pour permettre une première circulation de fluide C1 du foyer 3 vers le réceptacle 20 en obligeant cette première circulation C1 à comporter au moins une chicane. Ainsi il n'existe pas de trajet direct rectiligne, de vue directe, entre le foyer 3 et le réceptacle 20. La première circulation C1 de fluide entre le foyer 3 et le réceptacle 20 est indirecte, non rectiligne.

Avantageusement encore, la première circulation C1 est conformée de manière à imposer au fluide au moins une section ascendante A. Cette caractéristique avantageuse permet, en utilisant la gravité, d'empêcher les cendres ou débris de charbon, naturellement plus pesants que l'air, de suivre la première circulation C1 et d'atteindre le mélange M. Selon un mode de réalisation, le fluide pénètre dans la première circulation C1 par le haut du foyer 3, obligeant le fluide à monter selon la section ascendante A.

Afin de conformer la première circulation C1, le couvercle 5 comprend au moins une première canalisation 51 ménagée dans l'épaisseur du couvercle 5 apte à permettre la première circulation C1.

Selon un possible mode de réalisation la première canalisation 51 débute au niveau d'un trou 55. Ici le couvercle 5 comporte une paroi externe 52 et une paroi interne 53 espacées afin de ménager au moins un passage entre les deux dans l'épaisseur du couvercle 5. Le trou 55 est pratiqué, avantageusement dans le plafond du couvercle 5, dans la seule paroi interne 52. La première canalisation 51 se poursuit entre les deux parois 52,53 jusqu'à redescendre vers la base 4. Au moins un passage 45 traversant la base 4 en regard permet à la canalisation 51 de déboucher dans le réceptacle 20, contenant le mélange M. La jonction entre le couverle 5 et la base 4 est sensiblement étanche, au moins au niveau dudit au moins un passage 45. Le volume à l'intérieur du foyer 3 n'est pas en communication avec ledit au moins un passage 45, afin de ne pas reproduire l'inconvénient de l'art antérieur.

Selon un mode de réalisation alternatif, sans passage 45 traversant la base 4, la canalisation 51, comprend un contournement, étanche, de la base 4 par l'extérieur, au-delà de sa périphérie.

Il peut être constaté, en comparant les schémas de principe de l'art antérieur, figure 2, et de l'invention, figure 3, que la longueur de la première circulation C1, ou ce qui est équivalent, la longueur de la première canalisation 51 est grandement rallongée par l'invention, relativement à une longueur sensibement nulle selon l'art antérieur. Ainsi de par son positionnement dans le couvercle 5 la canalisation 51 peut avantageusement être conformée pour présenter une longueur d'au moins 1 cm, préférentiellement d'au moins 3 cm, voir plus.

Le couvercle 5 peut être réalisé en tout matériau, pour peu qu'il supporte les contraintes thermiques occasionnées par la chaleur, tel un matériau plastique, un verre, une céramique ou encore un matériau métallique. Cependant, selon une autre caractéristique avantageuse, le couvercle 5 est réalisé en un matériau bon conducteur thermique. Ce matériau peut être un alliage léger, et par exemple de l'aluminium. Ainsi la longueur importante de canalisation 51 forme un échangeur thermique, qui en relation avec l'air ambiant présent autour de la paroi externe 52 du couvercle 5, réalise un dissipateur apte à refroidir le fluide y circulant. La longueur de parcours est ici un avantage en ce que d'une part elle renforce l'effet refroidissant et d'autre part en ce qu'elle procure un effet régulateur. Il s'ensuit que le fluide parcourant la première circulation C1, en empruntant ladite au moins une canalisation 51, en ressort avec une température régulée, sensiblement constante dans le temps, malgré les possibles variations de la température de l'élément chauffant H. Ceci est particulièrement avantageux pour une bonne combustion contrôlée du mélange M et contribue à améliorer l'expérience du fumeur. De plus, cet effet de régulation thermique rend avantageusement inutile tout moyen de réglage de l'intensité de l'élément chauffant H, par exemple un moyen de réglage de la combustion au moyen d'une entrée d'air réglable.

Selon une autre caractéristique importante, le dispositif 1 est encore conformé pour permettre une deuxième circulation C2 permettant une entrée d'air dans le foyer 3, sensiblement centrale depuis le bas. Il est ici question de l'air comburant qui vient rejoindre l'élément chauffant H dans le foyer 3 afin d'en permettre la combustion.

Selon l'art antérieur, l'air comburant était directement introduit dans le foyer du fait d'une absence de couvercle ou via au moins un évent pratiqué dans le couvercle, dans le plafond et/ou dans les parois latérales du couvercle. Ceci peut entraîner des difficultés à produire la combustion de l'élément chauffant. Une réponse proposée par certains dispositifs de l'art antérieur est un disposistif permettant de régler le débit d'air entrant, afin de l'augmenter en début de combustion, puis de le réduire ensuite une fois la combustion bien établie. Ceci dégrade l'expérience du fumeur en ce qu'il doit, plusieurs fois au cours d'une session, modifier ledit réglage.

Selon l'invention, la possibilité d'une entrée d'air basse permet avantageusement de réaliser une deuxième circuation C2 réalisant un tirage naturel, qui s'entretient seul et qui de plus s'autorégule en fonction de la demande : s'accentuant au démarrage, lorsque le dispositif 1 est froid, et diminuant ensuite à mesure que le dispositif 1 chauffe.

Ceci est rendu possible par une conformation adaptée du dispositif 1. Le bol 2 est agencé autour et comprend une cheminée centrale 21 traversante axialement apte à permettre à la fumée produite de rejoindre la cheminée 11 du narguilé 10. Aussi le bol 2 comprend une partie basse 22 conformée pour permettre un assemblage du bol 2 et du dispositif 1 au sommet de la cheminée 11 du narguilé 10. Cet assemblage peut être réalisé par tout moyen, par exemple par un emboitement. Cet assemblage est avantageusement étanche à la fumée. Le bol 2 comprend encore une partie haute 23 comprenant le réceptacle 20. La partie haute 23 est conformée pour supporter le foyer 3. L'assemblage entre le bol 2 et le foyer 3 peut être réalisé partout moyen, par exemple par un emboîtement. Cet assemblage est avantageusement étanche à la fumée. Le bol 2 comprend encore au moins une deuxième canalisation 24. Une telle deuxième canalisation 24 traverse sensiblement tout le bol 2 axialement et relie une entrée 241 à une sortie 242 au moyen d'un conduit 243 sensiblement parallèle à la cheminée centrale 21. Une entrée 241 est ménagée dans la partie basse 22, préférentiellement de manière radiale et périphérique, afin de ne pertuber ni le cheminement de la fumée dans la cheminée 21,11, ni l'assemblage du bol 2 sur la cheminée 11. La forme et le positionnement radial de l'entrée 241 garantit que cette entrée 241 n'est pas bouchée, y compris par un narguilé plus large au niveau de l'interface de la cheminée 11 avec le bol 2. Une sortie 242 est ménagée dans la partie haute 23, préférentiellement de manière sensiblement axiale et centrale, dans la mesure où la cheminée 21 le permet, de telle manière à apporter de l'air dans le foyer 3, directement sous l'élément chauffant H. Une sortie 242 est disposée directement sous la base 4. Afin de permettre le passage de l'air, la base 4 comprend au moins une traversée 41 sensiblement verticale. Une traversée 41 traverse la base 4 en regard d'une sortie 242 et relie verticalement, de manière sensiblement étanche, une sortie 242 avec l'intérieur du foyer 3, prolongeant ainsi une deuxième canalisation 24. La base 4 comprend avantageusement autant de traversées 41 que le bol 2 comprend de deuxièmes canalisations 24, quatre dans le mode de réalisation illustré. Ces canalisations 24 et traversées 41 sont aptes à être disposées en regard de manière à former une deuxième canalisation étendue 24,41. Ceci permet avantageusement par tirage naturel, d'alimenter en air une combustion de l'élément chaufant H dans le foyer 3.

Selon un mode de réalisation avantageux, la base 4 comprend, côté foyer, autour des sorties des traversées 41, une rainure 46, facilitant la sortie de l'air, même lorsqu'un morceau de charbon est disposé au droit d'une traversée 41.

Il convient de noter qu'une telle deuxième circulation C2, assurant un tirage par une entrée d'air depuis le bas, est avantageusement rendue possible par le fait que la première circulation C1 ne passe plus au travers de la base 4. A défaut, il existerait un risque de court-circuit, l'air du tirage rejoignant directement la cheminée 21.

Selon un mode de réalisation avantageux, plus particulièrement visible aux figures 5,7,9,15,16 le couvercle 5 comprend encore au moins deux parois 52,53. Tel que décrit précédemment ces deux parois 52,53 en ce qu'elles forment un espace dans l'épaisseur du couvercle 5 permettent le passage d'au moins une première canalisation 51. Elles forment encore, comme décrit précédemment un échangeur thermique permettant de réguler la température de l'air y circulant. Le fait d'étendre la présence d'un vide entre les deux parois 52,53, au-delà du seul besoin de passage d'au moins une canalisation 51, à la totalité de la surface du couvercle 5, présente un autre avantage : la paroi extérieure 52 est nettement moins chaude, étant ainsi séparée par un espace de la paroi 53, très chaude en raison de sa proximité avec l'élément chauffant H. Ceci permet de garantir que la paroi extérieure 52 reste beaucoup plus fraiche et limite les risques de brûlure pour un utilisateur.

L'ajout d'une troisième, voire d'une quatrième paroi, permet d'une part d'augmenter la longueur de la chicane et de la première canalisation 51 et d'autre part de refroidir encore davantage la paroi la plus externe.

Afin de renforcer encore l'effet anti-brûlure, et permettre avantageusement une manipulation du foyer 3, y compris lorsqu'il est chaud, le couvercle 5 comprend encore une poignée 54 en matériau isolant thermique. Ce matériau isolant thermique peut être tout matériau, tel un matériau plastique, un cuir ou un bois, et peut être par exemple du silicone. La poignée 54 est préférentiellement conformée annulairement en une bague entourrant de manière périphérique le couvercle 5. Alors que l'art antérieur prévoyait une poignée amovible, telle une réutilisation d'une pince à charbon, l'invention intègre une poignée 54 permanente, qui de plus réduit le risque de brûlure.

Selon une autre caractéristique, plus particulièrement illustrée aux figures 8,9,10,12,14-16 le couvercle 5 et la base 4 comprennent avantageusement des moyens 44,56 de verrouillage mutuel complémentaires. Ainsi selon le mode de réalisation illustré, au moins un crochet 56, disposé au bas du couvercle 5, est apte à être engagé verticalement dans au moins une fente 44 ménagée dans la base 4. Une rotation permet simplement audit au moins un crochet 56 de venir se verrouiller dans ladite au moins une fente 44. Ceci permet de fermer le foyer 3 en solidarisant le couvercle 5 sur la base 4. Une rotation de sens inverse permet encore de les désolidariser. Avantageusement un même nombre de fente 44 et de crochet 56 sont présents et en regard. Le foyer 3 complet, comprenant le couvercle 5 et la base 4 solidarisés, peut ainsi être manipulé en le saisissant par le couvercle 5, avantageusement par sa poignée 54. Ces caractéristiques simplifient grandement les opérations de manutention et de nettoyage du dispositif 1, y compris lorsqu'il est encore chaud.

Les moyens de verrouillage 44,56 présentent un degré de symétrie angulaire sous multiple ou égal de celui des circulations C1-C3. Ainsi sur le mode de réalisation préféré illustré, toutes les circulation C1-C3 présentent un degré de symétrie de 4, soit quatre éléments angulairement équirépartis à 90°. Il en est de même pour les moyens de verrouillage 44,56 qui présentent un degré de symétrie égal, soit 4, mais qui pourrait aussi être sous multiple, soit 2 ou 1

Un autre degré de symétrie, pair ou impair : 2, 3, 5,..., est possible et équivalent, tant qu'il reste identique ou sous-multiple entre les moyens de verrouillage d'une part et les circulations d'autre part, afin de permettre de les intercaler. Ainsi, par exemple avec un degré de symétrie de 3, on aurait 3 paires de moyens de verouillage, préférentiellement équirépartis angulairement, soit tous les 120°, intercallés avec des circulations C1-C3, elles aussi au nombre de 3, préférentiellement équiréparteis angulairement, soit tous les 120°.

Selon le mode de réalisation illustré, une fente 44 est adjacente à un passage 45, de manière à limiter le nombre d'usinages en permettant une réalisation commune. La fente 44 est la petite découpe plus proche du centre, tandis que le passage 45 est la découpe plus grande vers l'extérieur.

Selon une autre caractéristique, le dessous de la base 4 et la partie haute 23 du bol 2 sont conformées pour s'assembler de manière sensiblement étanche. Si telles que représentées, les deux pièces sont circulaires, la partie haute 23 du bol 2 peut par exemple présenter un alésage dans lequel vient se loger la base 4 cylindrique. L'assemblage doit avantageusement pourvoir être réalisé ou démonté à la main. Un ajustement légèrement serré assure une étanchéité à la fumée. Il a été vu que la base 4 est avantageusemet en matériau métallique. Le bol 2 peut être en tout matériau, par exemple verre, métal, céramique ou plastique. Selon un mode de réalisation préféré, le bol 2 est réalisé en silicone de qualité alimentaire. Si le bol 2 est réalisé en un matériau élastique, tel un élastomère, son élasticité est avantageusement mise à profit pour assurer l'étanchéité.

Le bol 2 et la base 4 coopèrent pour différentes fonctions, telles que la deuxième circulation C2 assurant le tirage, déjà décrite, et d'autres décrites plus avant, qui profitent avantaeusement d'un alignement. Ainsi, pour la deuxième circulation C2, une deuxième canalisation 24 disposée dans le bol 2 est avantageusement alignée avec une traverséee 41 disposée dans la base 4. Pour assurer cet alignement, la base 4 et le bol 2 comprennent respectivement des moyens complémentaires d'indexage 42,27. Ces moyens d'indexage 42,27 assurent un positionement indexé en rotation et une fonction d'antirotation. Ceci est plus particulièrement visible aux figures 10-13. La base 4 comprend au moins un moyen d'indexage 42, ici un ergot 42, apte à engager un moyen d'indexage compémentaire 27, ici un créneau 27, disposé en regard dans le bol 2.

A l'instar des moyens de verrouillage 44,56, les moyens d'indexage 27,42 présentent un degré de symétrie sous multiple ou égal de celui des circulations C1-C3.

Selon une autre caractéristique, plus particulièrement visible aux figures 11,13, le bol 2 comprend encore une paroi 28 séparant le réceptacle 20 de la cheminée 21. Cette paroi 28 de forme sensiblement annulaire, délimite ainsi un réceptacle 20 en forme sensiblement torique. Cette paroi 28 permet avantageusement de contenir le mélange M dans le réceptacle 20 périphérique.

Afin de permettre à la fumée, produite à partir du mélange M dans le réceptacle 20, de rejoindre la cheminée 21 selon un trajet sensiblement horizontal, la paroi 28 est avantageusement découpée d'au moins une ouverture 29.

Dans le générateur de fumée 1 selon l'invention cohabitent au moins trois circulations de fluide C1-C3. La première circulation de fluide C1 entre le foyer 3 et le réceptacle 20 via ladite au moins une première canalisation 51 et la deuxième circulation C2 d'entrée d'air basse pour le tirage via ladite au moins une deuxième canalisation 24,41 ont déjà été décrites. Ces circulations se croisent de manière étanche, sans mélanger les fluides qu'elles véhiculent.

Il convient d'ajouter une troisième circulation C3 de fumée, sensiblement horizontale, entre le réceptacle 20 et la cheminée 21. Ceci est plus particulièrement visible aux figures 14-16. A cette fin, le dispositif 1 comprend au moins une troisième canalisation 43. Ladite troisième canalisation 43, sensiblement horizontale, afin de traverser la paroi 28, est disposée dans ladite au moins une ouverture 29, si celle-ci est présente. Une telle troisième canalisation 43, doit être disposée à l'interface entre la base 4 et le bol 2, par exemple au sein d'une pièce échangeur, comprenant encore ladite au moins une traversée 41 sensiblement verticale.

Tel qu'illustré plus particulièrement aux figures 14-16, dans le mode de réalisation illustré, cet échangeur est réalisé dans la base 4. Alternativement, il pourrait être réalisé dans une pièce indépendante ou encore alternativement dans le bol 2.

Ladite au moins une troisième canalisation 43, sensiblement horizontale, croise de manière étanche, ladite au moins une deuxième canalisation 24,41, sensiblement verticale. Pour cela, ladite au moins une troisième canalisation 43 est angulairement décalée relativement à ladite au moins une deuxième canalisation 24,41. Ceci est plus particulièrement visible aux figures 12,13,7,14-16. Selon le mode de réalisation illustré, il est réalisé un premier nombre de traversées 41, permettant la deuxième canalisation C2, ici égal à 4. Avantageusement ces traversées 41 sont angulairement équiréparties, soit ici tous les 90°. Il est réalisé un même nombre de troisièmes canalisations 43. Avantageusement ces canalisations 43 sont aussi angulairement équiréparties, soit ici tous les 90°, en les décalant, afin de les intercaler avec les traversées 41, sensiblement d'un angle de 45°.

Dans un mode de réalisation comprenant 3 traversées 41, avantageusement équiréparties tous les 120°, il convient d'avoir 3 troisièmes canalisations 43, avantageusement angulairement équiréparties tous les 120°, en les décalant, afin de les intercaler avec les traversées 41, sensiblement d'un angle de 60°.

Il a été vu que le fluide issu du foyer 3, via la première circulation C1 empruntant au moins une première canalisation 51, arrive dans le réceptacle 20 via au moins un passage 45 ménagé dans la base 4. Ce fluide, comprenant majoritairement de l'air chaud, permet la combustion du mélange M et la fumée ainsi produite emprunte la troisième circulation C3 pour rejoindre la cheminée 21. Avantageusement, et tel que plus particulièrement visible aux figures 14-16, afin d'augmenter la longueur 47 du trajet du fluide auprès du mélange M, la distance 47 entre la première circulation C1 et la troisième circulation C3 est maximisée. Pour cela la distance 47 entre la sortie de la permière circulation C1, soit la sortie d'une première canalisation 51 au niveau d'un passage 45, et l'entrée de la troisième circulation C3, soit l'entrée d'une troisième canalisation 43, est maximisée. Dans le mode de réalisation préféré illustré, 4 passages 45 sont présents, équirépartis angulairement, soit tous les 90°. De même, 4 troisièmes canalisations 43 sont présentes, équiréparties angulairement, soit tous les 90°. Aussi la maximisation est réalisée en décalant angulairement, ici de 45°, les 4 passages 45 et les 4 troisièmes canalisations 43.

Selon une autre caractéristique, le couvercle 5 comprend encore au moins un évent latéral 57, préférentiellement en partie basse. Un tel évent latéral 57 constitue une entrée d'air additionnelle. Il est important de noter qu'un tel évent latéral 57 traverse totalement le couvercle 5 de manière étanche vis-à-vis de l'espace entre les deux parois 52,53 et vis-à-vis de ladite au moins une première canalisation 51. Ceci peut être vu plus particulièrement en comparant les figures 6 et 7 entre lesquelles le dispositif 1 a été tourné de 45° autour de l'axe de la cheminée 21 ou encore à la figure 9. Au niveau d'un évent latéral 57 une toile continue rejoint les deux parois 52,53 de manière étanche. Ceci est plus particulièrement visible dans l'évent latéral 57 de la figure 9 ou dans celui de la figure 16.

Dans le mode de réalisation illustré, les évents latéraux 57, au nombre de 4, sont avantageusement angulairement équirépartis, soit tous les 90°. De même les premières canalisations 51, et les passages 45 en regard qui les prolongent dans la base 4, sont au nombre de 4 et sont avantageusement angulairement équirépartis, soit tous les 90°, avantageusement décalés sensiblement d'un angle de 45°, afin de s' intercaler entre les évents latéraux 57.

Selon une autre caractéristique, le couvercle 5 comprend encore au moins un évent supérieur 58, préférentiellement au sommet du couvercle 5.

## Revendications

1. Dispositif (1) générateur de fumée pour narguilé (10), comprenant un bol (2) et un foyer (3), le bol (2) étant conformé pour prendre place au sommet d'une cheminée (11) de narguilé (10) et comportant un réceptacle (20) apte à accueillir un mélange (M) à fumer, le foyer (3) étant conformé pour être disposé au sommet du bol (2) au-dessus du mélange (M), étant apte à accueillir un élément chauffant (H) et comprenant une base (4), apte à supporter l'élément chauffant (H) et à communiquer sa chaleur au mélange (M), et un couvercle (5) refermant le foyer (3), le dispositif (1) étant conformé pour permettre une première circulation (C1) de fluide du foyer (3) vers le réceptacle (20), ***caractérisé en ce que*** la première circulation (C1) comporte au moins une chicane qui permet d'éviter un trajet direct rectiligne, de vue directe, entre le foyer (3) et le réceptacle (20).

2. Dispositif (1) selon la revendication précédente, où la première circulation (C1) est conformée de manière à comprendre au moins une section ascendante (A).

3. Dispositif (1) selon l'une quelconque des revendications précédentes, où le couvercle (5) comprend au moins une première canalisation (51) ménagée dans son épaisseur apte à permettre la première circulation (C1).

4. Dispositif (1) selon la revendication précédente, où le couvercle (5) est réalisé en un matériau bon conducteur thermique, préférentiellement un alliage léger, tel de l'aluminium, et où la première canalisation (51) présente une longueur d'au moins 1 cm, préférentiellement d'au moins 3 cm.

5. Dispositif (1) selon l'une quelconque des revendications précédentes, encore conformé pour permettre une deuxième circulation (C2) assurant une entrée d'air dans le foyer (3) sensiblement centrale depuis le bas.

6. Dispositif (1) selon la revendication précédente, où le bol (2) est sensiblement de révolution, et comprend encore une cheminée centrale (21) traversante, une partie basse (22) conformée pour permettre un assemblage au sommet de la cheminée (11) du narguilé (10), une partie haute (23) comprenant le réceptacle (20) et conformée pour accueillir le foyer (3), et au moins une deuxième canalisation (24) reliant une entrée (241) ménagée dans la partie basse (22), préférentiellement radiale et périphérique, à une sortie (242) ménagée dans la partie haute (23), sensiblement axiale et centrale, au moyen d'un conduit (243) sensiblement parallèle à la cheminée centrale (21), et où la base (4) comprend au moins une traversée (41), au droit de chaque sortie (242).

7. Dispositif (1) selon l'une quelconque des revendications précédentes, où le couvercle (5) comprend au moins deux parois (52,53).

8. Dispositif (1) selon l'une quelconque des revendications précédentes, où le couvercle (5) comprend encore une poignée (54) en matériau isolant thermique, préférentiellement en silicone, préférentiellement sous forme d'une bague périphérique.

9. Dispositif (1) selon l'une quelconque des revendications précédentes, où le couvercle (5) et la base (4) comprennent des moyens (44,56) de verrouillage mutuel complémentaires.

10. Dispositif (1) selon l'une quelconque des revendications précédentes, où la base (4) et le bol (2) sont conformées pour s'assembler de manière étanche.

11. Dispositif (1) selon l'une quelconque des revendications précédentes, où la base (4) et le bol (2) comprennent des moyens d'indexage (42,27) en rotation complémentaires.

12. Dispositif (1) selon l'une quelconque des revendications précédentes, où le bol (2) comprend encore une paroi (28) séparant le réceptacle (20) de la cheminée (21), comprenant au moins une ouverture (29) permettant le passage d'une fumée depuis le réceptacle (20) vers la cheminée (21).

13. Dispositif (1) selon la revendication 6, où le bol (2) ou la base (4) comprend encore au moins une troisième canalisation (43), sensiblement horizontale, apte à relier le réceptacle (20) à la cheminée (21), disposée le cas échéant dans ladite au moins une ouverture (29) et étanche relativement à ladite au moins une deuxième canalisation (24,41).

14. Dispositif (1) selon la revendication précédente, où ladite au moins une troisième canalisation (43) est angulairement décalée relativement à ladite au moins une deuxième canalisation (24,41).

15. Dispositif (1) selon l'une des revendications 13 ou 14, où ladite au moins une première canalisation (51) est angulairement décalée relativement à ladite au moins une troisième canalisation (43), afin de maximiser la longueur (47) de trajet du fluide dans le réceptacle (20).

16. Dispositif (1) selon l'une quelconque des revendications précédentes, où le couvercle (5) comprend encore au moins un évent latéral (57), préférentiellement en partie basse, angulairement décalé relativement à ladite au moins une première canalisation (51), et au moins un évent supérieur (58), préférentiellement au sommet du couvercle (5).

## Patentansprüche

1. Rauchgeneratorvorrichtung (1) für eine Wasserpfeife (10), umfassend eine Schale (2) und ein Gefäß (3), wobei die Schale (2) ausgebildet ist, um oben auf einer Rauchsäule (11) der Wasserpfeife (10) platziert zu werden, und einen Behälter (20) aufweist, der ausgelegt ist, um ein Rauchgemisch (M) aufzunehmen, wobei das Gefäß (3) ausgebildet ist, um oben auf der Schale (2) unterhalb der Mischung (M) angeordnet zu sein, ausgelegt ist, um ein Heizelement (H) aufzunehmen, und eine Basis (4), die ausgelegt ist, um das Heizelement (H) zu tragen und seine Wärme auf die Mischung (M) zu übertragen, und einen Deckel (5) aufweist, der das Gefäß (3) verschließt, wobei die Vorrichtung (1) ausgebildet ist, um eine erste Fluidzirkulation (C1) vom Gefäß (3) zum Behälter (20) hin zu gestatten, **dadurch gekennzeichnet, dass** die erste Zirkulation (C1) mindestens eine Ablenkplatte umfasst, die gestattet, dass aus direkter Sicht ein direkter gerader Weg zwischen dem Gefäß (3) und dem Behälter (20) vermieden wird.

2. Vorrichtung (1) nach dem vorhergehenden Anspruch, wobei die erste Zirkulation (C1) derart ausgebildet ist, dass sie mindestens einen aufsteigenden Abschnitt (A) umfasst.

3. Vorrichtung (1) nach einem der vorhergehenden Ansprüche, wobei der Deckel (5) mindestens einen ersten eingearbeiteten Kanal (51) in seiner Dicke umfasst, der ausgelegt ist, um die erste Zirkulation (C1) zu gestatten.

4. Vorrichtung (1) nach dem vorhergehenden Anspruch, wobei der Deckel (5) aus einem guten wärmeleitenden Material hergestellt ist, vorzugsweise einer Leichtmetalllegierung, wie etwa aus Aluminium, und wobei der erste Kanal (51) eine Länge von mindestens 1 cm, vorzugsweise mindestens 3 cm aufweist.

5. Vorrichtung (1) nach einem der vorhergehenden Ansprüche, ferner ausgebildet, um eine zweite Zirkulation (C2) zu gestatten, die einen Lufteinlass in das Gefäß (3) im Wesentlich in der Mitte vom Boden gewährleistet.

6. Vorrichtung (1) nach dem vorhergehenden Anspruch, wobei die Schale (2) im Wesentlichen drehbar ist und ferner eine mittige durchgehende Rauchsäule (21), ein unteres Teil (22), das ausgebildet ist, um eine Anordnung oberhalb der Rauchsäule (11) der Wasserpfeife (10) zu gestatten, ein oberes Teil (23), das den Behälter (20) umfasst und ausgebildet ist, um das Gefäß (3) aufzunehmen, und mindestens einen zweiten Kanal (24), der einen in dem unteren Teil (22) eingearbeiteten Einlass (241), vorzugsweise radial und peripher, mindestens einem im oberen Teil (23) vorgesehenen Auslass (242), im Wesentlichen axial und mittig, mittels einer Leitung (243) im Wesentlichen parallel zur mittigen Rauchsäule (21) verbindet, und wobei die Basis (4) mindestens eine Durchführung (41) rechts von jedem Auslass (242) umfasst.

7. Vorrichtung (1) nach einem der vorhergehenden Ansprüche, wobei der Deckel (5) mindestens zwei Wände (52, 53) umfasst.

8. Vorrichtung (1) nach einem der vorhergehenden Ansprüche, wobei der Deckel (5) ferner einen Griff (54) aus einem wärmeisolierenden Material, vorzugsweise aus Silikon, vorzugsweise in Form eines Umfangsrings, umfasst.

9. Vorrichtung (1) nach einem der vorhergehenden Ansprüche, wobei der Deckel (5) und die Basis (4) komplementär ineinandergreifende Verriegelungsmittel (44, 56) umfassen.

10. Vorrichtung (1) nach einem der vorhergehenden Ansprüche, wobei die Basis (4) und die Schale (2) ausgebildet sind, sich auslaufsicher zusammenbauen zu lassen.

11. Vorrichtung (1) nach einem der vorhergehenden Ansprüche, wobei die Basis (4) und die Schale (2) komplementär drehbare Indexierungsmittel (42, 27) umfassen.

12. Vorrichtung (1) nach einem der vorhergehenden Ansprüche, wobei die Schale (2) ferner eine Wand (28) umfasst, die den Behälter (20) von der Rauchsäule (21) trennt und mindestens eine Öffnung (29) umfasst, die gestattet, dass Rauch von dem Behälter (20) zu der Rauchsäule (21) hin durchströmt.

13. Vorrichtung (1) nach Anspruch 6, wobei die Schale (2) oder die Basis (4) ferner mindestens einen im Wesentlichen horizontalen dritten Kanal (43) umfasst, der ausgelegt ist, den Behälter (20) mit der Rauchsäule (21) zu verbinden, gegebenenfalls in der mindestens einen Öffnung (29) angeordnet ist und im Verhältnis zu dem mindestens einen zweiten Kanal (24, 41) abgedichtet ist.

14. Vorrichtung (1) nach dem vorhergehenden Anspruch, wobei der mindestens eine dritte Kanal (43) im Verhältnis zu dem mindestens einen zweiten Kanal (24, 41) winkelmäßig versetzt ist.

15. Vorrichtung (1) nach einem der Ansprüche 13 oder 14, wobei der mindestens eine erste Kanal (51) im Verhältnis zu dem mindestens einen dritten Kanal (43) winkelmäßig versetzt ist, um die Länge (47) des Fluidwegs in dem Behälter (20) zu maximieren.

16. Vorrichtung (1) nach einem der vorhergehenden Ansprüche, wobei der Deckel (5) ferner mindestens eine seitliche Entlüftung (57), vorzugsweise im unteren Teil, winkelmäßig versetzt im Verhältnis zu dem mindestens einen ersten Kanal (51), und mindestens eine obere Entlüftung (58), vorzugsweise oben am Deckel (5), umfasst.

## Claims

1. A smoke generator device (1) for a hookah (10), comprising a bowl (2) and a hearth (3), the bowl (2) being shaped so as to take place at the top of a chimney (11) of a hookah (10) and including a receptacle (20) adapted to receive a smoking mixture (M), the hearth (3) being shaped so as to be disposed at the top of the bowl (2) above the mixture (M), being adapted to receive a heater element (H) and comprising a base (4), adapted to support the heater element (H) and to communicate its heat to the mixture (M), and a cover (5) enclosing the hearth (3), the device (1) being shaped so as to enable a first fluid circulation (C1) from the hearth (3) to the receptacle (20), **characterized in that** the first circulation (C1) includes at least one baffle which makes it possible to avoid a straight direct path, of direct view, between the hearth (3) and the receptacle (20).

2. The device (1) according to the preceding claim, wherein the first circulation (C1) is shaped so as to comprise at least one ascending section (A).

3. The device (1) according to any one of the preceding claims, wherein the cover (5) comprises at least one first channel (51) formed across its thickness adapted to enable the first circulation (C1).

4. The device (1) according to the preceding claim, wherein the cover (5) is made of a good heat-conducting material, preferably a light alloy, such as aluminum, and wherein the first channel (51) has a length of at least 1 cm, preferably at least 3 cm.

5. The device (1) according to any one of the preceding claims, further shaped so as to enable a second circulation (C2) ensuring an air inlet into the hearth (3) which is substantially central from the bottom.

6. The device (1) according to the preceding claim, wherein the bowl (2) substantially has a shape of revolution, and further comprises a through central chimney (21), a lower portion (22) shaped so as to enable an assembly at the top of the chimney (11) of the hookah (10), an upper portion (23) comprising the receptacle (20) and shaped so as to receive the hearth (3), and at least one second channel (24) connecting a preferably radial and peripheral inlet (241) formed in the lower portion (22) to a substantially axial and central outlet (242) formed in the upper portion (23) by means of a conduit (243) substantially parallel to the central chimney (21), and wherein the base (4) comprises at least one via (41), facing each outlet (242).

7. The device (1) according to any one of the preceding claims, wherein the cover (5) comprises at least two walls (52, 53).

8. The device (1) according to any one of the preceding claims, wherein the cover (5) further comprises a handle (54) made of a heat-insulating material, preferably of silicone, preferably in the form of a peripheral ring.

9. The device (1) according to any one of the preceding claims, wherein the cover (5) and the base (4) comprise complementary interlocking means (44, 56).

10. The device (1) according to any one of the preceding claims, wherein the base (4) and the bowl (2) are shaped so as to be assembled in a tight manner.

11. The device (1) according to any one of the preceding claims, wherein the base (4) and the bowl (2) comprise complementary rotational indexing means (42, 27).

12. The device (1) according to any one of the preceding claims, wherein the bowl (2) further comprises a wall (28) separating the receptacle (20) from the chimney (21), comprising at least one opening (29) enabling the passage of a smoke from the receptacle (20) to the chimney (21).

13. The device (1) according to claim 6, wherein the bowl (2) or the base (4) further comprises at least one substantially horizontal third channel (43) adapted to connect the receptacle (20) to the chimney (21), disposed, where appropriate, in said at least one opening (29) and sealed with respect to said at least one second channel (24, 41).

14. The device (1) according to the preceding claim, wherein said at least one third channel (43) is angularly offset relative to said at least one second channel (24, 41).

15. The device (1) according to any of claims 13 or 14, wherein said at least one first channel (51) is angularly offset relative to said at least one third channel (43), in order to maximize the path length (47) of the fluid in the receptacle (20).

16. The device (1) according to any one of the preceding claims, wherein the cover (5) further comprises at least one lateral vent (57), preferably at the lower portion, angularly offset relative to said at least one first channel (51), and at least one upper vent (58), preferably at the top of the cover (5)
